# EUROPÄISCHE PATENTSCHRIFT

(11) **EP 0 098 552 B1**
(45) Veröffentlichungstag und Bekanntmachung des Hinweises auf die Patenterteilung: **12.02.1986**
(21) Anmeldenummer: 83106446.4
(22) Anmeldetag: 01.07.1983
(51) Int. Cl.: G08B 26/00, G08B 25/00, G08B 17/00

(54) **Verfahren und Einrichtung zur automatischen Abfrage des Meldermesswerts und der Melderkennung in einer Gefahrenmeldeanlage**
Method and device for automatically demanding signal measure values and signal identification in an alarm installation
Procédé et dispositif pour la demande automatique des valeurs de mesure de signalisation et de l'identificateur de signalisation dans une installation d'avertisseur d'alarme

(30) Priorität: 05.07.1982 DE 3225106
(43) Veröffentlichungstag der Anmeldung: 18.01.1984
(73) Patentinhaber: SIEMENS AKTIENGESELLSCHAFT, 80333 München (DE)
(72) Erfinder: Moser, Otto-Walter, Dipl.-Ing., D-8000 München 70 (DE); Thilo, Peer, Dr.-Ing., D-8000 München 71 (DE)

## Beschreibung

Die Erfindung bezieht sich auf ein Verfahren nach dem Oberbegriff des Anspruchs 1, sowie eine Einrichtung zur Durchführung des Verfahrens.

Gefahrenmeldeanlagen sind häufig mit unterschiedlichen Meldertypen ausgerüstet. Als Beispiel sei eine Brandmeldeanlage erwähnt, an die Rauch-, Wärme-, Flammen- und Druckknopfmelder angeschlossen sind. Die gemessene physikalische Brandkenngröße wird im Melder nach einem geeigneten Algorithmus ausgewertet. Zur Zentrale wird nur ein normiertes, im allgemeinen digitales Signal übertragen. Unterschiedliche Kenngrößen werden dabei im Melder oft nach unterschiedlichen Algorithmen ausgewertet. Es sind auch Meldeanlagen bekannt, die die Brandkenngröße nicht mehr im Melder auswerten, sondern in einem geeigneten Übertragungsverfahren analog an die Meldezentrale übergeben, in der eine Auswerteeinrichtung, vorzugsweise ein Mikrorechner, die Meßwerte aller Melder bearbeitet. Derartige Meldeanlagen werden auch für den Intrusionsschutz angewandt. Meldeanlagen werden auch für den Intrusionsschutz angewandt. Eine solche Meldeanlage ist beispielsweise in der DE-B2-25 33 330 beschrieben. Dort wird bei der Abfrage jedes Melders einer Linie nach einer für ihn charakteristischen Vorlaufzeit der Melder zur Abgabe eines Strominpulses mit einer seinem Meßwert proportionalen Impulsdauer veranlaßt. In der Zentrale wird mit einer Auswerteeinrichtung durch Messung der Vorlaufzeit jeweils die Adresse des einzelnen Melders und durch Messung der Impulsbreite dessen analoger Meldermeßwert ermittelt.

Dieses Verfahren erlaubt bei der zyklischen Abfrage der einzelnen Melder lediglich den momentanen Meldermeßwert und die Melderadresse zu erkennen. Dabei wird aus der Vorlaufzeit bis zur Impulsabgabe seitens des Melders die Melderadresse (Identifizierung) ermittelt. Aus der Impulsdauer (Impulsbreite) wird der analoge Meldermeßwert abgeleitet. Eine dritte Kenngröße, z. B. Melderart (Rauch-, Flammen- oder Wärmemelder), des jeweiligen Melders ist bei diesem Übertragungsverfahren nicht vorgesehen und nicht ohne weiteres möglich. Ebenso ist die Übertragung einer dritten Kenngröße eines Melders in der DE-B2-25 33 382 nicht möglich.

In der DE-B2-25 33 382 ist für derartige Meldeanlagen ein Verfahren beschrieben, das zu Beginn eines jeden Abfragezyklus alle Melder von der Meldelinie elektrisch abtrennt und dann die Melder in vorgegebener Reihenfolge in der Weise anschaltet, daß jeder Melder nach einer seinem Meßwert entsprechenden Zeitverzögerung den jeweils nachfolgenden Melder zusätzlich an die Linienspannung anschaltet. In der Zentrale befindet sich eine Auswerteeinrichtung, die die jeweilige Melderadresse aus der Zahl der vorhergehenden Erhöhungen des Linienstroms und den Meßwert aus der Länge der betreffenden Schaltverzögerungen ermittelt. Dort werden die analogen Meldermeßwerte zur Gewinnung differenzierter Störungs- bzw. Alarmmeldungen verknüpft.

Es ist aber nicht immer möglich oder sinnvoll, die Meßwerte von verschiedenen Meldertypen nach einem einheitlichen Verfahren auszuwerten und weiter zu verarbeiten. Beispielsweise ist für automatische Rauchmelder ein integrierendes Verhalten erwünscht, um kurzzeitige Störungsgrößen auszuschalten. Eine Alarmierung soll erst erfolgen, wenn das Signal eine definierte Zeit lang ansteht. Bei manuellen Meldern dagegen ist eine sofortige Meldungsgabe nach Betätigung eines Druckknopfmelders erforderlich.

Andererseits dürfen Melder, die zu Prüfzwecken, wie Revision, ausgelöst werden, keinen Alarm verursachen. Sie sollen lediglich in der Zentrale das Ansprechen anzeigen. Für solche Fälle ist es notwendig, verschiedene Melderarten oder Betriebszustände zu kennzeichnen und der Zentrale mitzuteilen.

Bei den obengenannten Meldeanlagen kann eine Melderkennung, nämlich die Melderart und/ oder der Melderzustand, in der Zentrale für den betreffenden Melder im allgemeinen manuell eingegeben werden. Für jeden in der Anlage vorhandenen Melder können melderspezifische Kennzeichen (Melderart, Melder in Revision. Melder nicht angeschlossen usw.) in der Zentrale gespeichert werden. Diese im allgemeinen manuell durchgeführte Eingabe einer Melderkennung wird über Schalter oder über eine Tastatur entsprechend eingespeichert. Dabei müssen die eingegebenen Daten exakt mit dem Istzustand der Anlage übereinstimmen. Bei der Eingabe verursachte Fehler oder bei Austausch eines Melders entstehende Fehler können von der Anlage nicht mit Sicherheit erkannt werden und im Alarmfall schwerwiegende Folgen haben. Wird bei derartigen Anlagen eine Änderung vorgenommen, z. B. ein Meldertyp gegen einen anderen ausgetauscht, weil der Raum anderweitig genutzt wird, so ist dies auch in der Zentrale entsprechend einzugeben.

Aufgabe der Erfindung ist es, eine manuelle Eingabe der Melderkennung in der Zentrale zu vermeiden und dafür ein Verfahren und eine Einrichtung zur automatischen Abfrage von Melderkennung zusätzlich zum Meldermeßwert und der Melderadresse anzugeben. Dabei soll mit Hilfe eines bekannten Übertragungsverfahrens und bekannter Auswerteeinrichtungen ohne großen Mehraufwand es möglich sein, eine melderspezifische Kennzeichnung selbsttätig zu erfassen und in der Zentrale auszuwerten.

Diese Aufgabe wird mit dem erfindungsgemäßen Verfahren nach den kennzeichnenden Merkmalen des Anspruchs 1 gelöst.

Erfindungsgemäß wird das vom einzelnen Melder erzeugte und die Laufzeit des Zeitgliedes steueurnde Signal von der Summe aus dem Signal für den Meldermeßwert und dem charakteristischen Signal für die Melderkennung gebildet. In der Zentrale wird aus der Laufzeit des betreffenden Zeitgliedes bzw. aus der Schaltverzögerung bis zum Anschalten des nächsten Melders der Meldermeßwert und die Melderkennung für den betreffenden Melder ermittelt.

Eine zweckmäßige Ausgestaltung des Verfahrens besteht darin, daß das Kennungssignal mit einem vorgebbaren Konstantwert oder einem Vielfachen davon für die unterschiedliche Melderkennung erzeugt wird, um die Laufzeit des jeweiligen Zeitgliedes zu beeinflussen. In der Zentrale wird in einfacher Weise die Zeit bis zum Anschalten des nächsten Melders gemessen und aus dieser Gesamtzeit die Melderkennung und der Meldermeßwert ermittelt. Dies kann in vorteilhafter Weise dadurch geschehen, daß diese gemessene Gesamtzeit durch die Zeit, die dem Konstantwert entspricht, dividiert wird. Der Quotient ohne Rest ergibt dann die Melderkennung, der verbleibende Rest entspricht dem Meldermeßwert.

Für eine einfache Ableitung des Meldermeßwerts und der Melderkennung aus der jeweiligen Schaltverzögerung ist es vorteilhaft, den Konstantwert größer als den maximalen Meldermeßwert einzustellen. Andernfalls ist eine aufwendige Meß- und kompliziertere Auswerteeinrichtung erforderlich.

In einer zweckmäßigen Weiterbildung der Erfindung kann bei Meldern, die nach unterschiedlichen physikalischen Prinzipien in einem System arbeiten, wie z. B. lonisations- und Wärmemelder, die an einer Meldeleitung angeschlossen sind, dadurch bewirkt werden, daß die unterschiedlichen Ruhewerte (Meldermeßwerte des sich in Ruhe befindlichen Melders) unterscheidbare Schaltverzögerungen für das betreffende Zeitglied aufweisen.

Daraus wird die Melderkennung bzw. die Melderart des betreffenden Melders abgeleitet.

Bezüglich der Einrichtung wird die Aufgabe durch die kennzeichnenden Merkmale des Anspruchs 5 gelöst. Das die Laufzeit des Zeitgliedes des jeweiligen Melders steuernde Signal gelangt vom Ausgang einen Signalumformers an das Zeitglied. Der Signalumformer ist in jedem Melder parallel an die Meldeleitung geschaltet und weist einen Meßwandler und in Reihe dazu einen Kennungsgeber auf. In der Zentrale ist eine Auswerteeinrichtung angeordnet, die aus der jeweiligen Schaltverzögerung, den Meßwert und die Kennung des betreffenden Melders ermittelt.

Anhand der Zeichnung wird das erfindungsgemäße Verfahren und Einrichtungen hierfür an Ausführungsbeispielen näher erläutert. Dabei zeigt
Figur 1 ein Prinzipschaltbild eines Melders mit einem Signalumformer,
Figur 2 eine grundsätzliche Ausführungsform des Signalumformers,
Figur 3 den Signalumformer eines lonisationsmelders,
Figur 4 den Signalumformer eines Wärmemelders und
Figur 5 und 6 Strom-Zeit-Diagramme für eine Meldeleitung.

In Fig. 1 ist das Prinzipschaltbild eines Melders für das erfindungsgemäße Verfahren dargestellt. Der Melder M ist über die Meldeleitung ML mit der Zentrale verbunden. An die Meldeleitung ist eine Vielzahl von Meldern angeschlossen, die aber hier nicht dargestellt sind. Die Meldeleitung ML besteht aus den Leitern 1 und 2, an denen die Spannung U anliegt. Der Melder M enthält im wesentlichen ein Zeitglied T1, das bei der zyklischen Abfrage mit dem Anlegen der Spannung U in Gang gesetzt wird. Dabei wird die Laufzeit T des Zeitgliedes T1 durch das Ausgangssignal Uₛᵤ des Signalumformers SU beeinflußt. Die Größe des Ausgangssignals steuert die Laufzeit (T) des Zeitgliedes. Der Signalumformer SU enthält einerseits einen Meßwandler MW zur Umwandlung der physikalischen Brandgröße in ein elektrisches Signal, und andererseits einen Kennungsgeber KG zur Kennzeichnung der Melderart.

Der Kennungsgeber KG ist in Reihe zum Meßwandler MW geschaltet. Zu Beginn eines Abfragezyklus wird die Linienspannung U kurzzeitig abgeschaltet. Damit der Meßwandler MW in dieser Zeit mit Spannung versorgt werden kann, ist ein Kondensator C1 vorgesehen, der für diese Zeit den Meßwandler versorgt. Die Diode D1 verhindert dabei eine Rückspeisung. Nach Anschalten der Linienspannung U wird das Zeitglied T1 in Gang gesetzt. Nach Ablauf der Zeit T, die vom Ausgangssignal Uₛᵤ des Signalumformers SU abhängt, wird der Transistor TR1 niederohmig und schaltet die Meldelinie zum nächsten Melder durch. Das Anschalten des nächsten Melders bewirkt eine Erhöhung des Linienstroms. Um dieses Anschalten des nächsten Melders in der Zentrale genau erfassen zu können und um keine zu starke Stromerhöhung und damit einen zu starken Stromverbrauch auf der Linie zu erzielen, ist in jedem Melder ein weiteres Zeitglied (MF ; R_{T}, C_{T}) vorgesehen, das mit dem Anschalten des nächsten Melders in bekannter Weise einen Lastwiderstand R2 zusätzlich an die Meldeleitung ML anschaltet, um einen zusätzlichen Strominpuls auf der Leitung zu erzielen. Das zusätzliche Zeitglied ist dem Zeitglied T1 nachgeschaltet und besteht im vorliegenden Fall aus einem Monoflop MF, das gleichzeitig mit dem Durchsteuern des Transistors TR1 gestartet wird. Der -Ausgang Q des Monoflops MF führt auf einen weiteren Transistor TR2, der ebenfalls leitend wird und über den Widerstand R2 über die Meldelinie ML einen zusätzlichen Strom zieht, der den bekannten Stromimpuls bewirkt. Dem Monoflop MF ist ein RC-Glied mit R_{T} und C_{T} zugeordnet, mit dem die Laufzeit des Monoflops eingestellt werden kann. Der Widerstand R2 bestimmt die Amplitude des zusätzlichen Stromimpulses.

In Fig. 2 ist als grundsätzliche Schaltungsanordnung der Signalumformer SU dargestellt. Dabei ist dem Meßwandler MW eine Spannungsquelle U_{K} in Reihe geschaltet.

Das Ausgangssignal Uₛᵤ ist die Summe aus dem Meßsignal-U_{MW} und dem Kennungssignal U_{K}. Der genaue Wert der Kennung wird von U_{K} bestimmt. Zur Bildung unterschiedlicher Melderkennungen werden unterschiedliche Kennungssignale U_{K} benötigt. Dabei ist es zweckmäßig, eine Konstantspannungsquelle U_{K} für eine Melderkennung Kᵢ zu verwenden und für weitere Melderkennungen K₂ bis Kₙ das Vielfache (n - U_{K}) von der Konstantspannungsquelle (U_{K}). Ist die Konstantspannungsquelle U_{K} = 0, so ist damit auch eine Meldekennung Kₒ gegeben. In Fig. 5 wird später noch anhand des Strom-Zeit-Diagramms der zeitliche Verlauf des Linienstroms (IL) erläutert.

In Fig. 3 ist der Signalumformer SU für einen lonisationsmelder IM dargestellt. Dabei stellt die lonisationskammer IK den Meßwandler dar. Der Kennungsgeber bzw. die Konstantspannungsquelle ist von einem Meßwiderstand R_{IM} gebildet, der in Reihe zur lonisationskammer IK geschaltet ist. Befindet sich der lonisationsmelder IM in Ruhe, so steht eine für ihn charakteristische Spannung U_{K}, am Ausgang des Signalumformers SU an. Diese Spannung U_{KI} kennzeichnet den lonisationsmelder IM und ist im Ruhezustand relativ groß, so daß das Zeitglied T1 bei der Abfrage eine lange Zeitverzögerung T_{I} bewirkt. Tritt Rauch in die lonisationskammer ein, so verringert sich der Strom und damit die Spannung U_{KI} am Ausgang des Signalumformers SU, so daß bei der Abfrage der Melder die Dauer der Schaltverzögerung des betreffenden Melders wesentlich kürzer wird als im Ruhezustand. Dieses wird in der Zentrale als Alarm erkannt und entsprechend ausgewertet. Eine Melderkennung ist aber für den betreffenden Melder dann nicht mehr möglich.

Gerade umgekehrt verhält es sich bei einem Wärmemelder WM, wie in Fig. 4 für den Signalumformer SU dargestellt ist. Dort ist das wärmeempfindliche Element, der Heißleiter HL in Reihe mit dem Meßwiderstand R_{WM} geschaltet. Im Ruhezustand steht am Ausgang des Signalumformers SU des Wärmemelders WM eine Spannung U_{KM}, die verhältnismäßig klein ist. Dadurch wird bei der zyklischen Abfrage das Zeitglied T1 des betreffenden Melders nur für eine kurze Zeit T_{W} in Gang gesetzt. Aus der kurzen Zeit der Schaltverzögerung kann in der Zentrale auf einen Wärmemelder erkannt werden, sofern sich dieser in Ruhe befindet. Eine Temperaturerhöhung bewirkt eine Vergrößerung der Spannung U_{KW}, am Meßwiderstand R_{WM} und damit eine Verlängerung der Laufzeit des Zeitgliedes T1, was zur Alarmerkennung in der Zentrale führt.

In Fig. 5 ist ein Stromdiagramm für beispielsweise eine Meldeleitung dargestellt. Dabei ist der Leitungsstrom IL über der Zeit t aufgetragen. Bei der zyklischen Abfrage einer Meldeleitung wird mit dem Wiedereinschalten der Leitungsspannung U zum Zeitpunkt t₁ der erste Melder M1 an die Meldeleitung ML angeschaltet. Dadurch fließt ein Strom in einer bestimmten Höhe auf der Meldeleitung für die Zeitdauer Tᵢ, bis aufgrund der Schaltverzögerung des Zeitgliedes T1 des Melders M1 der zweite Melder M2 zum Zeitpunkt t₂ angeschaltet wird. Bei dem erfindungsgemäßen Verfahren wird mit dem Signalumformer (SU) die Laufzeit T des Zeitgliedes T1 in Abhängigkeit der Melderkennung K und des Meldermeßwerts entsprechend beeinflußt. Der Melder M1 hat beispielsweise eine Melderkennung K₂, die durch ein Zweifaches (2 - U)_{K} der Konstantspannung U_{K} (wie in Fig. 2 erläutert) gebildet ist. Die Laufzeit T1 des Zeitgliedes T1 setzt sich aus dem Kennungssignal mit dem Konstantwert 2 · T_{K} plus dem Meßsignal T_{MW1} zusammen. Aus der Laufzeit T, des Zeitgliedes T1 ist also sowohl die Kennung K₂ 2 · T_{K} als auch die Meßgröße (T_{MW1}) des ersten Melders M1 ableitbar. Zum Zeitpunkt t2, also nach Ablauf der Schaltverzögerung T₁ des Zeitgliedes (T1) des ersten Melders M1 wird, wie schon erläutert, über den Transistor TR1 der zweite Melder M2 mit einem Zusatzimpuls angeschaltet. In Fig. 5 ist die Laufzeit des Zeitgliedes des zweiten Melders M2 mit T₂ bezeichnet. Diese entspricht dem Meldermeßwert T_{MW2}, weil kein zusätzlicher Konstantwert (T_{K} = 0) als Kennungssignal gebildet ist, so daß der Melder M2 die Kennung Kₒ hat.

Nach Ablauf des Zeitgliedes des zweiten Melders, also zum Zeitpunkt t3, wird der dritte Melder M3 angeschaltet. Die Laufzeit T₃ dieses dritten Melders M3 setzt sich wiederum aus dem Kennungssignal und dem Meßsignal zusammen. Dabei ist die Kennung K₃ gekennzeichnet durch das Dreifache (3 · T_{K}) des Konstantwertes T_{K}. Die Meßgröße ist T_{MW3}. Es sind noch die Anschaltpunkte weiterer Melder in Fig. 5 dargestellt. Zum Zeitpunkt t4 wird der vierte Melder M4 angeschaltet, dessen Zeitglied eine Laufzeit T₄ aufweist. Diese Laufzeit beinhaltet den Meldermeßwert T_{MW4} plus die Melderkennung K, bedingt durch den einfachen Konstantwert T_{K}. Zum Zeitpunkt t5 wird der fünfte Melder in Gang gesetzt und so verläuft die Abfrage der Meldeleitung bis sämtliche Melder abgefragt sind.

In der Zentrale wird aus der Laufzeit der jeweiligen Zeitglieder, die dort gemessen wird, die Meldermeßgröße und die Melderkennung abgeleitet. Dabei kann in der Zentrale die Erfassung der einzelnen Laufzeiten durch sogenannte Zeitfenster, die in der Zentrale gebildet werden, erfaßt werden. In der Fig. 5 ist oberhalb des Strom-Zeit-Diagramms eine Reihe von Zeitfenstern ZF eingezeichnet, die mit jedem erneuten Anschalten eines Melders neu gebildet werden. So ist beispielsweise zum Zeitpunkt t₁, wenn das Zeitglied des ersten Melders M1 in Gang gesetzt wird, eine Reihe von Zeitfenstern ZF1 bis ZF3 gesetzt worden. Fällt, wie hier dargestellt in das dritte Zeitfenster ZF3 der Anschaltimpuls des zweiten Melders M2, so ist daraus abzuleiten, daß der erste Melder M1 die Melderkennung K₂ hat. Mit dem Anschalten des zweiten Melders M2 wird in der Zentrale eine neue Reihe Zeitfenster ZF1, ... gesetzt. Fällt der nächste Melderanschaltimpuls in das erste Zeitfenster ZF1, wie in Fig. 5 dargestellt, so ist daraus abzuleiten, daß der zweite Melder M2 die Melderkennung Kₒ hat. Dies ist auch für die weiteren Melder in der Fig. 5 noch veranschaulicht. Es kann aber auch in der Zentrale, wie eingangs schon erläutert, durch Bildung des Quotienten aus der gemessenen Schaltverzögerung (T) und dem bestimmten Konstantwert (T_{K} )die Melderkennung (K) und aus dem verbleibenden Rest (T_{WM}) der Meldermeßwert abgeleitet werden.

In Fig. 6 ist ein weiteres Strom-Zeit-Diagramm dargestellt, das auf die unterschiedlichen Ruhewerte der verschiedenen Meiderarten, wie sie in Fig. 3 und 4 dargestellt sind, Bezug nimmt. Der Leitungsstrom IL ist über der Zeit t aufgetragen. Bei der Leitungsabfrage wird das Zeitglied (T1) des ersten Melders M1 zum Zeitpunkt t1 in Gang gesetzt. Es sei angenommen, daß der erste Melder M1 vom Typ des lonisationsmelders (M) ist und einen Ruhewert RW, aufweist, der am Ausgang des Signalumformers (SU) eine im Gegensatz zu einem anderen Meldertyp große Spannung (U_{KI}) abgibt, so daß die Laufzeit T, des Zeitgliedes (T1) groß ist. Ist beispielsweise der zweite Melder M2 ein Wärmemelder WM, der gerade umgekehrt zum ersten Melder M1 eine kleine Ausgangsspannung (U_{KW}) am Signalumformer (SU) abgibt, so wird das Zeitglied des Wärmemelders MW nur für kurze Zeit T_{W} in Gang gesetzt. Auf diese Weise können aufgrund der unterschiedlichen Ruhewerte RW, bzw. RW_{w} der verschiedenen Meldearten IM bzw. WM im gleichen System die Meldertypen erkannt werden. lonisationsmelder IW haben demnach einen langen Ruhewert RW,, Wärmemelder WM dagegen einen kurzen Ruhewert RW_{w}. Hier wurde dieses Verfahren beispielhaft für nur zwei unterschiedliche Meldertypen dargestellt. Es kann auch für mehrere unterschiedliche Meldertypen angewandt werden.

## Patentansprüche

1. Verfahren zur automatischen Abfrage des Meldermeßwerts und der Melderkennung in einer Gefahrenmeldeanlage mit einer Zentrale und mindestens einer Meldeleitung (ML) an die mehrere Melder (M) angeschlossen sind, wobei bei zyklischer Abfrage in jedem Melder (M) ein vom Meldermeßwert über einen Meßwandler (MW) beeinflußbares Zeitglied (T1) an die Meldeleitung (ML) angeschaltet wird, und in der Zentrale aus der Zahl der dadurch bewirkten Erhöhungen des Leitungsstroms (IL) die Melderadresse und aus der Länge der jeweiligen Schaltverzögerung der Meldermeßwert abgeleitet wird, dadurch gekennzeichnet, daß in jedem Melder (M) mit einem in einem Signalumformer (SU) gebildetem Ausgangssignal (Uₛᵤ), das die Summe aus dem Meldermeßwert und einem Melderkennungssignal (U_{MW} + U_{K}) darstellt, die Laufzeit (T) des Zeitgliedes (T1) gesteuert und in der Zentrale neben der Melderadresse aus der jeweiligen Schaltverzögerung (Tᵢ bis Tᵢ) sowohl der Meldermeßwert als auch die Melderkennung (K) des betreffenden Melders abgeleitet wird.

2. Verfahren nach Anspruch 1, dadurch gekennzeichnet, daß die unterschiedlichen Melderkennungen (Kₒ₋Kₙ) von einem Kennungssignal (U_{K}) mit einem bestimmten Konstantwert (T_{K} und Vielfachen (n · T_{K}) davon im jeweiligen Melder gebildet werden und daß in der Zentrale aus der gemessenen Schaltverzögerung (T₁ bis Tᵢ) die Melderkennung (K) ermittelt wird, in dem der Quotient aus der Schaltverzögerung (T) und dem Konstantwert (T_{K})gebildet wird, wobei der verbleibende Rest (T_{MW}) dem Meldermeßwert entspricht.

3. Verfahren nach Anspruch 2, dadurch gekennzeichnet, daß der Konstantwert (T_{K}) größer als die durch den maximalen Meldermeßwert bedingte Schaltverzögerungszeit (T_{MW}) ist (T_{K} > T_{MW} max.).

4. Verfahren nach Anspruch 1, dadurch gekennzeichnet, daß die vom Signalumformer (SU) abgegebene Ausgangsspannung vom Ruhewert (RW) des Melders (lK, WM) und vom Spannungsabfall (U_{K}) an einem in Reihe zum Meßwertgeber (lK, HL) geschalteten Meßwiderstand (R_{M}) gebildet wird, wobei bei unterschiedlichen Ruhewerten (RW₁, RW_{W}) verschiedenartiger Melder (IM, WM) die Laufzeit (T,, T_{w}) des jeweiligen Zeitgliedes (T1) unterschiedlich gesteuert und in der Zentrale aus dem jeweils unterschiedlichen Schaltverzögerungen (T,, T_{w}) die Kennung des sich in Ruhe befindlichen Melders abgeleitet wird.

5. Einrichtung zur Durchführung des Verfahrens nach einem der Ansprüche 1 bis 3, dadurch gekennzeichnet, daß jeder Melder (M) einen parallel an die Meldeleitung (ML) angeschlossenen Signalumformer (SU) mit einem Meßwandler (MW) und einem Kennungsgeber (KG) aufweist, dessen Ausgang auf ein vom Ausgangssignal (Uₛᵤ) des Signalumformers (SU) beeinflußbares Zeitglied (T1) führt, und daß in der Zentrale eine Auswerteeinrichtung zur Ableitung des Meßwerts und der Kennung des jeweiligen Melders vorgesehen ist.

6. Einrichtung nach Anspruch 5, dadurch gekennzeichnet, daß im Signalumformer (SU) zum Meßwandler (MW) in Reihe eine für die Melderkennung (K) charakteristische Spannungsquelle (U_{K}) vorgesehen ist, wobei für die unterschiedlichen Melderkennungen (Kₒ bis Kₙ) ein Konstantwert (T_{K}) oder ein Vielfaches (n · T_{K}) davon erzeugbar ist.

7. Einrichtung zur Durchführung des Verfahrens nach Anspruch 4, dadurch gekennzeichnet, daß die einzelnen Signalumformer (SU) von verschiedenartigen Meldern (IM) (WM) mit unterschiedlichen Ruhewerten (RW,, RW_{w}) aus jeweils einem Meßwertgeber (lK, HL) und in Reihe dazu geschaltetem Meßwiderstand (R_{IM}, R_{MW}) gebildet sind, wobei die unterschiedlichen Ruhewerte (RW₁, RW_{w}) unterscheidbare Schaltverzögerungen (T_{I}, T_{W}) bewirken.

## Claims

1. A method for automatically demanding the measured signal value and identification signal in an alarm installation having a central unit and at least one signal line (ML) to which a plurality of signals (M) are connected, wherein in the case of cyclic demanding, in each signal (M) a time element (T1) influenced by the measured signal value by means of a measuring transducer (MW) is connected to the signal line (ML), and in the central unit the signal address is derived from the number of the increases of the conduction current (IL) effected thereby, and the measured signal value is derived from the length of the respective switching delay, characterised in that in each signal (M) the transit time (T) of the time element (T1) is controlled by means of an output signal (Uₛᵤ) formed in a signal converter (SU) and representing the sum of the measured signal value and an identification signal (U_{MW} + U_{K}), and in the central unit, in addition to the signal address, both the measured signal value and also the identification signal (K) of the respective signal is derived from the respective switching delay (T₁ to Tᵢ).

2. A method as claimed in Claim 1, characterised in that the different identification signals (Kₒ-Kₙ) are formed by an identification signal (U_{K}) having a specific constant value (T_{K}) and a multiple (n - T_{K}) thereof in the respective signal, and that in the central unit the identification signal (K) is determined from the measured switching delay (T₁ to T_{;}), in that the quotient is formed from the switching delay (T) and the constant value (T_{K}) the remaining balance (T_{MW}) corresponding to the measured signal value.

3. A method as claimed in Claim 2, characterised in that the constant value (T_{K}) is greater than the switching delay time (T_{Mw}) which is conditional upon the maximum measured signal value (T_{K} > T_{MWmax}).

4. A method as claimed in Claim 1, characterised in that the output voltage transmitted by the signal converter (SU) is formed by the rest value (RW) of the signal (IK, WM) and the voltage drop (U_{K}) at a measuring resistor (R_{M}) connected in series with the measuring value generator (IK, HL), where in the case of different rest values (RW,, RW_{w}) of different signals (IM, WM) the transit time (T,, T_{w}) of the respective time element (T1) is differently controlled, and in the central unit the identification of the non-operative signal is derived from the respectively different switching delays (T,, T_{w}).

5. A device for implementation of the method as claimed in one of Claims 1 to 3, characterised in that each signal (M) has a signal converter (SU) connected in parallel to the signal line (ML), a measuring transformer (MW) and an identification keyer (KG), whose output leads to a time element (T1) influenced by the output signal (Uₛᵤ) of the signal converter (SU), and that in the central unit an analysing device is arranged for deriving the measured value and the identification of the respective signal.

6. A device as claimed in Claim 5, characterised in that in the signal converter (SU) a voltage source (U_{K}) characteristic of the signal identification (K) is arranged in series to the measuring transducer (MW), where a constant value (T_{K}) or a multiple (n -T_{K}) thereof can be produced for the different identification signals (Kₒ to Kₙ).

7. A device for implementation of the method as claimed in Claim 4, characterised in that the individual signal converters (SU) are formed by different signals (IM, WM) with different rest values (RW,, R_{Mw}) from a measured value generator (IK, HL) and a measuring resistor (R_{lM}, R_{MW}) which is connected in series thereto, where the different rest values (RW,, RW_{w}) effect differentiable switching delays (T,, T_{w}).

## Revendications

1. Procédé pour l'interrogation automatique des valeurs mesurées par les détecteurs et des caractères des détecteurs dans une installation d'avertissement de danger comportant un central et au moins une ligne de signalisation (ML) à laquelle sont raccordés plusieurs détecteurs ou avertisseurs (M), selon lequel, dans chaque détecteur, lors d'une interrogation cyclique, un élément de retard (T1) influençable à travers un transducteur (MW) par la valeur mesurée par le détecteur est connecté à la ligne de signalisation (ML) et selon lequel, dans le central, l'adresse du détecteur est tirée du nombre des élévations ainsi produites du courant de ligne (IL) et la valeur mesurée par le détecteur est tirée de la longueur du retard de connexion correspondant, caractérisé en ce que l'on commande la durée de fonctionnement ou retard (T) de l'élément de retard (T1) dans chaque détecteur (M) par un signal de sortie (Uₛᵤ) formé dans un convertisseur de signal (SU) et représentant la somme de la valeur mesurée par le détecteur et d'un signal de caractérisation du détecteur (U_{MW} + U_{K}) et, dans le central, à côté de la détermination de l'adresse du détecteur, on tire du retard de connexion correspondant (T₁ à Tᵢ) à la fois la valeur mesurée par le détecteur et le caractère (K) du détecteur concerné.

2. Procédé selon la revendication 1, caractérisé en ce que l'on définit les différents caractères (Kₒ-Kₙ) des détecteurs dans ceux-ci par un signal de caractérisation (U_{K})avec une valeur constante déterminée (T_{K}) et des multiples (n · T_{K}) de cette valeur et que, dans le central, on détermine le caractère (K) du détecteur, à partir du retard de connexion mesuré (T₁ à Tᵢ), par la formation du quotient du retard de connexion (T) et de la valeur constante (T_{K}), le reste (T_{MW}) correspondant à la valeur mesurée par le détecteur.

3. Procédé selon la revendication 2, caractérisé en ce que la valeur constante (T_{K}) est plus grande que la durée du retard de connexion (T_{MW}) produit par la valeur maximale mesurée par le détecteur (T_{K} > T_{MWmax.}).

4. Procédé selon la revendication 1, caractérisé en ce que l'on forme la tension de sortie délivrée par le convertisseur de signal (SU) par la valeur de repos (RW) du détecteur (IK, MW) et par la chute de tension (U_{K}) sur une résistance de mesure (R_{M}) branchée en série avec le générateur de valeur mesurée (IK, HL), avec des valeurs de repos différentes (RW₁, RW_{w}) pour des détecteurs de différents types (IM, MW), les retards (T,, T_{W}) des éléments de retard correspondants étant commandés différemment et le caractère du détecteur au repos étant tiré au central des retards de connexion (T,, T_{w}) chaque fois différents.

5. Dispositif pour la mise en oeuvre du procédé selon une des revendications 1 à 3, caractérisé en ce que chaque détecteur (M) présente un convertisseur de signal (SU) branché en parallèle sur la ligne de signalisation (ML) et comportant un transducteur (MW) et un générateur de signal de caractérisation (KG), dont la sortie est reliée à un élément de retard (T1) influençable par le signal de sortie (Uₛᵤ) du convertisseur de signal (SU), et qu'un dispositif d'exploitation est prévu au central pour déterminer la valeur mesurée et le caractère de chaque détecteur.

6. Dispositif selon la revendication 5, caractérisé en ce que le convertisseur de signal (SU) comporte, en série avec le transducteur (MW), une source de tension (U_{K}) caractéristique pour le caractère du détecteur (K), une valeur constante (T_{K}) ou un multiple de cette valeur (n · T_{K}) pouvant être produit pour les différents caractères des détecteurs (Kₒ à Kₙ).

7. Dispositif pour la mise en oeuvre du procédé selon la revendication 4, caractérisé en ce que les convertisseurs de signal (SU) de détecteurs de différents types (IM, WM) avec des valeurs de repos différentes (RW,, RW_{w}) sont constitués chacun d'un générateur de valeur de mesure (IK, HL) et d'une résistance de mesure (R_{IM}, R_{MW}) branchée en série avec lui, les valeurs de repos différentes (RW_{I}, RW_{w}) produisant des retards de connexion (T,, T_{w}) pouvant être distingués les uns des autres.
